# EUROPÄISCHE PATENTSCHRIFT

(11) **EP 1 310 444 B1**
(45) Veröffentlichungstag und Bekanntmachung des Hinweises auf die Patenterteilung: **20.07.2005**
(21) Anmeldenummer: 01811077.5
(22) Anmeldetag: 08.11.2001
(51) Int. Cl.: B65H 5/30

(54) **Einrichtung zum einsteckweisen Sammeln von Druckprodukten**
Device for collecting print products by insertion
Dispositif d'assemblage par insertion de produits imprimés

(43) Veröffentlichungstag der Anmeldung: 14.05.2003
(73) Patentinhaber: Grapha-Holding AG, 6052 Hergiswil (CH)
(72) Erfinder: Eugster, Albert, 4802 Strengelbach (CH)

(56) Entgegenhaltungen:
- EP-A- 0 498 935
- EP-B- 0 336 062
- US-A- 4 723 770

## Beschreibung

Die Erfindung betrifft eine Einrichtung zum einsteckweisen Sammeln von Druckprodukten in an einer um zwei voneinander distanzierten Umlenkrädern umlaufenden Fördereinrichtung hintereinander geführten, quer zur Förderrichtung sich erstreckenden und am oberen Ende eine Beschickungsöffnung aufweisenden, taschenähnlichen Aufnahmebehältern, die entlang einer Förderstrecke zwischen einer Zuführstation für Druckprodukte und einer Entnahmestation der eingesteckten Druckprodukte eine die durch eine Beschickungsvorrichtung falzvoran zugeführten Druckprodukte öffnende, stationäre Oeffnungsvorrichtung aufweist.

Einrichtungen dieser Art werden auch als Einsteckmaschinen bezeichnet und werden in erster Linie in der Zeitungsproduktion eingesetzt.

Bei einer gattungsgleichen Einrichtung gemäss EP 0 336 062 B1 ist eine Oeffnungsvorrichtung seitlich an einem umlaufend angetriebenen Zwillingskettenrad wirkend, nach einer Hauptprodukteinlegestation vorgesehen.
Bei dieser Anordnungsweise können sich die zum Oeffnen zugeführten Druckprodukte aufgrund der kurzen Wegstrecke bis zur Oeffnungsvorrichtung nicht beruhigen, sodass der Oeffnungsvorgang nicht zuverlässig durchführbar ist.
Weiterhin ist diese Ausführungsform zum Oeffnen von Druckprodukten nur im Zusammenwirken mit einem Antriebs- oder Umlenkrad möglich und bei mehreren Oeffnungsstationen entlang einer Fördereinrichtung mit hohen Kosten verbunden.

Die EP 0 498 935 A1 vermittelt eine Vorrichtung zum Oeffnen eines sich in einem taschenförmigen Aufnahmebehälter einer Einsteckmaschine befindenden Druckproduktes, die dem Oberbegriff des Anspruche 1 entspricht, einen sog. Preopener. Dieser wird in eine in Falznähe durch einen auf den Falz eines an der offenen Seite eingespannten Druckproduktes einwirkenden Druckelement erzeugte Oeffnung seitlich eingeführt und anschliessend bei sich öffnendem Aufnahmebehälter zur Trennung der Schenkel des Druckproduktes ausgehoben.

Die US - 4 723 770 A offenbart eine Einsteckmaschine, deren Aufnahmebehälter aus zwei schwenkbaren Wänden besteht, die an der Innenseite mit an eine Vakuumquelle verbindbare Saugöffnungen aufweist, durch die die Schenkel eines eingesteckten Druckproduktes beim Oeffnen des Aufnahmebehälters voneinander getrennt werden.

Aufgabe der vorliegenden Erfindung ist es nun, eine Einrichtung zu schaffen, mit der die erwähnten Nachteile behoben werden und die den Ansprüchen einer neuzeitlichen Verarbeitung genügen.

Erfindungsgemäss wird die Aufgabe dadurch gelöst, dass der Oeffnungsabschnitt einen Kreissektor der umlaufenden Oeffnungsvorrichtung bildet.

Anschliessend wird die Erfindung unter Bezugnahme auf die Zeichnung, auf die bezüglich aller in der Beschreibung nicht näher erwähnten Einzelheiten verwiesen wird, anhand eines Ausführungsbeispiels erläutert. In der Zeichnung zeigen:
- Fig. 1: eine schematische Darstellung der erfindungsgemässen Einrichtung,
- Fig. 2: einen Ausschnitt aus der Darstellung in Fig. 1,
- Fig. 3: einen Schnitt durch die Einrichtung gemäss der Linie III - III in Fig. 2,
- Fig. 4: einen Schnitt durch die Einrichtung nach der Linie IV - IV in Fig. 3,
- Fig. 5: eine ausschnittweise Draufsicht auf die Fördereinrichtung im Oeffnungsbereich und
- Fig. 6: eine ausschnittweise Draufsicht auf die Fördereinrichtung in einem alternativ ausgestalteten Oeffnungsbereich.

Fig. 1 zeigt schematisch eine erfindungsgemässe Einrichtung 1 für ein einsteckweises Sammeln von Druckprodukten 2 zu Druckerzeugnissen 3. Die Einrichtung 1 weist eine Fördereinrichtung 4 aus zwei nebeneinander geführten, endlosen Förderketten 5 auf, die durch quer zur Förderrichtung F sich erstreckende, taschenähnliche Aufnahmebehälter 6 verbunden sind. Letztere sind an ihrem oberen Ende durch eine Beschickungsöffnung ausgebildet und laufen beim dargestellten Ausführungsbeispiel an dem einen Ende an einem Umlenkrad 7 um eine Achse 8 um. An dem gegenüberliegenden Förderende der Einrichtung 1 ist ein Umlenkrad 9 mit kleinerem Durchmesser vorgesehen. Eines der beiden Umlenkräder 7, 9 kann als Antriebsrad der Fördereinrichtung 4 ausgebildet sein. Zwischen den Umlenkrädern 7, 9 verlaufen die Förderketten 5 in seitlichen Führungsschienen, die in Fig. 1 nicht dargestellt sind. Der obere Trum der umlaufenden Förderketten 5 bildet eine Förderstrecke, die von der ersten Zuführstation 10 für ein Hauptprodukt 2 bis an eine Entnahmestation 11 für das Druckerzeugnis 3 reicht. An der Förderstrecke sind weitere Zuführstationen 10.1 und 10.2 vorgesehen, die durch einen Pfeil angedeutet sind. Auf dem Förderweg der Druckprodukte 2 sind im nachgeschalteten Abstand zu den Zuführstationen 10, 10.1, 10.2, die als sog. Anleger ausgebildet sind, Oeffnungsvorrichtungen 12, 12' angeordnet, die die in die Aufnahmebehälter 6 eingesteckten Druckprodukte 2 öffnen. Dieser Oeffnungsvorgang erfolgt während dem Transport der Druckprodukte 2 und nicht im Zusammenwirken mit dem Umlenkrad 7. Die Fig. 1 vermittelt weiter, dass die Oeffnungsvorrichtung 12 bei Nichtgebrauch aus dem Verarbeitungsbereich entfernbar ist. Hierzu ist die Oeffnungsvorrichtung 12 beispielsweise an einem hochschwenkbaren Arm 13 befestigt. Beim vorliegenden Ausführungsbeispiel ist in Förderrichtung anschliessend an das Umlenkrad 7, an dem ein Hauptprodukt 2 zugeführt wird, eine als Rotor ausgebildete Oeffnungsvorrichtung 12 veranschaulicht, deren öffnungswirksamer Umfang mit einem mit der gleichsinnig verlaufenden Fördereinrichtung 4 einen gemeinsamen, etwa sektoriellen Oeffnungsabschnitt 14 resp. eine Oeffnungsstrecke bildet. Nach der Oeffnungsvorrichtung 12 ist an der Förderstrecke eine weitere Zuführstation 10.1 vorgesehen, durch die ein sog. Vorprodukt 2 falzvoran in das in einem Aufnahmebehälter 6 geöffnet vorbeigeführte Hauptprodukt 2 eingesteckt wird. Um dem Vorprodukt 2 ein weiteres Vorprodukt oder eine Beilage einsteckweise zuführen zu können, folgt nach einem Förderabschnitt eine weitere Oeffnungsvorrichtung 12. Damit ein gemeinsamer Oeffnungsabschnitt entsteht, verläuft die Fördereinrichtung 4 vor der Oeffnungsvorrichtung 12 sich buckelförmig erhebend in einem sich anschliessend absenkenden Verlauf an den Umfang der weiteren Oeffnungsvorrichtung 12.

In den Fig. 2 und 3 ist das Zusammenwirken von Fördereinrichtung 4 und Oeffnungsvorrichtung 12 detailliert festgehalten. Fig. 2 zeigt den Verlauf der Fördereinrichtung 4 und die gegenüberliegende Oeffnungsvorrichtung 12 zum Oeffnungsbereich. Die als Rotor resp. Trommel ausgebildete und über der Förderstrecke der Fördereinrichtung 4 angeordnete Oeffnungsvorrichtung 12 weist auf den freien Randbereich eines in einem Aufnahmebehälter 6 sich befindenden Druckproduktes 2 einwirkende Oeffnungsmittel auf. Zu diesen gehören im wesentlichen ein Greiforgan 15, ein Trennorgan 16, die bei Ausübung ihrer Funktion von einem Stützorgan 17 unterstützt werden können. Die Figur 2 zeigt von den eingesteckten Druckprodukten 2 auf dem Oeffnungsabschnitt durchlaufene Oeffnungssequenzen. Das einem Aufnahmebehälter 6 der Fördereinrichtung 4 zugeführte Druckprodukt 2 erreicht in geschlossenem Zustand den Oeffnungsabschnitt bzw. die Oeffnungsstrecke, die es kontinuierlich durchläuft. In einem ersten Schritt erfasst das hier als Saugvorrichtung ausgebildete Greiforgan 15 das Druckprodukt 2 an der in Förderrichtung rückwärtigen Seite im oberen Randbereich, auch Blume bezeichnet. Damit bei diesem Vorgang der obere Randbereich des Druckproduktes 2 nicht ausweichen kann, ist ein zustellbares Stützorgan 17 vorgesehen, das vor dem Druckprodukt 2, gegenüberliegend von dem Saugkopf 18 positioniert wird und so ein zuverlässiges Erfassen des hinteren Schenkels des Druckproduktes 2 durch das saugende Greiforgan 15 gewährleistet. Durch eine Schwenkbewegung des Greiforgans 15 in eine zur Förderrichtung F entgegengesetzte Richtung werden die Schenkel des Druckproduktes 2 voneinandergetrennt und ein Trennorgan 16 der Oeffnungsvorrichtung 12 fährt in das geöffnete Druckprodukt 2 ein. Sobald das Trennorgan 16 zwischen die Schenkel des Druckproduktes 2 eingetaucht ist, indem es eine zusätzliche Bewegung entgegen der Förderrichtung F ausführt, wird die Saugvorrichtung resp. Greifvorrichtung 15 vom hinteren Schenkel des Druckproduktes gelöst und in die Ausgangslage zurückversetzt. Auch das benützte Stützorgan 17 hat seine von Druckprodukt 2 entfernte Ausgangsposition wieder erreicht. Nach dem Rückzug des Stützorgans 17 wird der vordere Schenkel des Druckproduktes 2 am oberen freien Rand von einem Greifer 19 an die vordere Innenwand des Aufnahmebehälters gepresst. Dadurch ist das Druckprodukt wenigstens einseitig arretiert und der Oeffnungsvorgang kann durch das Trennorgan 16 beendet werden. Das Druckprodukt 2 steht nun geöffnet auf dem Falz im Aufnahmebehälter 6 und kann mit einem Druckprodukt resp. Vorprodukt 2 beschickt werden. Im Sinne einer Begünstigung der Zuverlässigkeit beim Oeffnungsvorgang könnte der an der Vorderseite des Druckproduktes 2 angreifende Bereich des Stützorgans 17 als Saugelement ausgebildet sein.

Fig. 3 veranschaulicht die Oeffnungsvorrichtung 12 im Zusammenwirken mit der Fördereinrichtung 4, die an Förderketten 5 in seitlichen Führungsbahnen 21 aufgehängt ist. Die Oeffnungsvorrichtung 12 weist eine Nabe 22 auf, an der die erwähnten Oeffnungsmittel 15, 16, 17 angeordnet sind. Die Nabe 22 ihrerseits ist an einer entlang der Drehachse 23 der Oeffnungsvorrichtung 12 verschiebbaren Muffe 24 gelagert. Die Drehachse 23 wiederum wird durch eine quer zur Förderrichtung F an einem Gestell 25 der Einrichtung 1 befestigte Führungsstange 26 gebildet. An der auf Achsiallagern 27 formatverstellbaren Muffe 24 ist eine Konsole 28 befestigt, an der ein mit der Nabe 22 antriebsverbundener Motor 29 festgeschraubt ist. Die Antriebsverbindung erfolgt durch ein Zahnradvorgelege 30, wobei ein auf der Motorwelle sitzendes Zahnrad mit einem Zahnkranz an der Nabe 22 kämmt. Benachbart zum Zahnkranz weist die Nabe 22 am Umfang verteilt angeordnete Lagervorrichtungen 31, 32 für die zustellbaren Trenn- 16 und Stützorgane 17 auf. Von diesen Lagervorrichtungen 31, 32, in denen die hebelartig ausgebildeten Trenn- 16 und Stützorgane 17 schwenkbar gelagert sind, sind die Lagervorrichtungen 31, 32 zur Aenderung des gegenseitigen Abstandes verstellbar ausgebildet. Diese Anordnungsweise ist in Fig. 4 dargestellt, wobei dort das Stützorgan 17 direkt an der Nabe 22 schwenkbar ist, während das Trennorgan 16 und das Greiforgan 15 an einer gegenüber dem Stützorgan 17 am Umfang der Nabe 22 verdrehbaren Lagervorrichtung 32 angeordnet sind.

Selbstverständlich könnte auch das Stützorgan 17 gegenüber Trenn- 16 und Greiforgan 15 zwecks Aenderung des Abstandes verstellbar ausgebildet sein. Trenn- 16 und Stützorgan 17 weisen zur Betätigung konzentrisch zur Schwenkachse 48 jeweils ein Zahnrad 33, 34 auf, die mit einer Zahnstange 35, 36 kämmen. Die in der Nabe 22 längsgeführten Zahnstangen 35, 36 sind einenends mit einer Steuerrolle 37, 38 ausgebildet, die jeweils zum Antrieb von Trenn- 16 und Stützorgan 17 in einer um die Drehachse 23 fest angeordnete Steuerkurve 37, 38 verläuft, derart, dass die Antriebsbewegungen der Zahnstangen 35, 36 von Trenn- 16 und Stützorgan 17 etwa parallel zur Drehachse 23 gerichtet sind. Die Steuerkurven 37, 38 sind mit der Muffe 24 fest verbunden, wozu endseitig ein Flansch 39 an der Muffe 24 vorgesehen ist. Zur gegenseitigen Veränderung des Abstandes zwischen einem Trenn- 16 und einem diesen zugeordneten Stützorgan 17, die in Drehrichtung hintereinander angeordnet sind, ist die Nabe 22 zweiteilig ausgebildet, d.h. mit einem Antriebsteil 40 und einem Verstellteil 41, die gemeinsam umlaufen, jedoch gegenseitig verdrehbar sind.

Trenn- 16 und Stützorgan 17 bewegen sich in Draufsicht betrachtet in einem flachen Winkel β bzw. α zu der Quererstreckung der Aufnahmebehälter 6, wobei diese Winkel gegenseitig divergieren. Dabei schwenkt das Stützorgan 17 vor dem Trennorgan 16 aus der Ruhestellung oberhalb der Fördereinrichtung 4 durch eine Ausnehmung 42 in dem Aufnahmebehälter 6 in einen oberen Seitenbereich des Druckproduktes 2, an dessen Vorderseite und hebt es von der Innenwand des Aufnahmebehälters 6 ab, um anschliessend von dem aus der Gegenrichtung einschwenkenden Trennorgan 16 geöffnet zu werden (siehe hierzu auch Fig. 5). Der vom Trennorgan 16 erfasste Druckprodukteteil wird so an die nachlaufende Innenwand des Aufnahmebehälters 6 verlegt und der in Förderrichtung vordere Druckprodukteteil mittels Greifer 19 an dem Aufnahmebehälter 6 festgehalten (siehe Fig. 2). Die mit a) bis d) bezeichneten Sequenzen in Fig. 5 halten diesen Vorgang wie schon in Fig. 3 veranschaulicht fest.

Bei Verwendung eines zusätzlichen pneumatischen Greiforgans 15, das an einem mit dem Verstellteil 41 der Nabe 22 verbundenen Ausleger 43 schwenkbar gelagert ist, verläuft eine an einem mit einer schwenkbaren Welle 44 verbundenen Hebel 45 frei drehbar befestigte Rolle 46 in einer Steuerbahn 47, die am Umfang des Flansches 39 angeordnet ist.

Gemäss Fig. 6 kann der nachlaufende Druckprodukteteil eines Druckproduktes 2 mittels Saugkopf 18 angehoben werden und die Druckprodukteteile können durch das anschliessend einschwenkende Trennorgan 16 von einander getrennt werden. Anstelle eines Stützorgans 17, wie in Fig. 5, übernimmt beim Vorgang nach Fig. 6 die vordere Wand eines Aufnahmebehälters 6 die rückwärtige Stützfunktion.

## Patentansprüche

1. Einrichtung (1) zum einsteckweisen Sammeln von Druckprodukten (2) in an einer um zwei voneinander distanzierten Umlenkrädern (7, 9) umlaufenden Fördereinrichtung (4) hintereinander geführten, quer zur Förderrichtung (F) sich erstreckenden und am oberen Ende eine Beschickungsöffnung aufweisenden, taschenähnlichen Aufnahmebehältern (6), die entlang einer Förderstrecke zwischen einer Zuführstation (10) für Druckprodukte (2) und einer Entnahmestation (11) der eingesteckten Druckprodukte (2) eine die durch eine Beschickungsvorrichtung falzvoran zugeführten Druckprodukte (2) öffnende, stationäre Oeffnungsvorrichtung (12) aufweist, wobei die als Rotor ausgebildete und an der Förderstrecke mit der gleichsinnig verlaufenden Fördereinrichtung (4) einen gemeinsamen Oeffnungsabschnitt (14) bildende Oeffnungsvorrichtung (12) gegenüberliegend von den Beschickungsöffnungen der Aufnahmebehälter (6) angeordnet ist, **dadurch gekennzeichnet, dass** der Oeffnungsabschnitt (14) einen Kreissektor der umlaufenden Oeffnungsvorrichtung (12) bildet.

2. Einrichtung nach Anspruch 1, **dadurch gekennzeichnet, dass** die Oeffnungsvorrichtung (12) zuschaltbar ausgebildet ist.

3. Einrichtung nach Anspruch 1 **oder 2, dadurch gekennzeichnet, dass** die Oeffnungsvorrichtung (12) auf den freien Randbereich eines in einem Aufnahmebehälter (6) eingesteckten Druckproduktes (2) einwirkende Oeffnungsmittel aufweist.

4. Einrichtung nach Anspruch **3, dadurch gekennzeichnet, dass** die Oeffnungsvorrichtung (12) am Umfang des Rotors verteilt, den Aufnahmebehältern (6) zugeordnet ist.

5. Einrichtung nach Anspruch **3** oder **4, dadurch gekennzeichnet, dass** jeweils ein Oeffnungsmittel als ein auf einen freien Rand der rückwärtigen Seite des Druckproduktes (2) einwirkendes Greiforgan (15) und ein in das geöffnete Druckprodukt (2) einführbares Trennorgan (16) ausgebildet ist.

6. Einrichtung nach Anspruch **5, dadurch gekennzeichnet, dass** dem Greif- (15) und/oder Trennorgan (16) ein an die Vorderseite eines Druckproduktes (2) zustellbares Stützorgan (17) zugeordnet ist.

7. Einrichtung nach einem der Ansprüche 1 bis **6, dadurch gekennzeichnet, dass** die Oeffnungsvorrichtung (12) mit einem Motor (29), beispielsweise einem drehzahlsteuerbaren Elektromotor antriebsverbunden ist.

8. Einrichtung nach einem der Ansprüche **3** bis **7**, **dadurch gekennzeichnet, dass** die Oeffnungsvorrichtung (12) eine um eine quer zur Förderrichtung (F) angeordnete Achse (23) rotierende Nabe (22) aufweist, an der jeweils ein Stützorgan (17) und/oder ein Trennorgan (16) der Oeffnungsmittel befestigt ist.

9. Einrichtung nach Anspruch **8, dadurch gekennzeichnet, dass** Stützorgan (17) und/oder Trennorgan (16) zur Aenderung des gegenseitigen Abstandes verstellbar angeordnet sind.

10. Einrichtung nach Anspruch **8** oder **9, dadurch gekennzeichnet, dass** Stützorgan (17) und Trennorgan (16) schwenkbar um eine etwa parallel zur Förderrichtung (F) verlaufende Achse an der Nabe (22) befestigt sind.

11. Einrichtung nach einem der Ansprüche **5** bis **10, dadurch gekennzeichnet, dass** das Greiforgan (15) einen an einem an der Nabe (22) gelagerten Schwenkarm befestigten Saugkopf (18) aufweist.

12. Einrichtung nach Anspruch **11, dadurch gekennzeichnet, dass** der Schwenkarm mit einer in eine Steuerbahn (47) eingreifenden Rolle (46) verbunden ist.

13. Einrichtung nach einem der Ansprüche **10** bis 13, **dadurch gekennzeichnet, dass** die Schwenkachsen des Stützorgans (17) und Trennorgans (16) jeweils mit einer stationären Steuerkurve (37, 38) antriebsverbunden sind.

14. Einrichtung nach Anspruch **13, dadurch gekennzeichnet, dass** die Schwenkachsen des Stützorgans (17) und Trennorgans (16) jeweils ein Zahnrad (33, 34) aufweisen, das mit einer Zahnstange (35, 36) kämmt, die durch eine Steuerrolle mit einer stationären Steuerkurve (37, 38) antriebsverbunden ist.

15. Einrichtung nach einem der Ansprüche **8** bis **14, dadurch gekennzeichnet, dass** die Nabe (22) an einer entlang der Drehachse (23) der Oeffnungsvorrichtung (12) verschiebbaren Muffe (24) gelagert ist.

16. Einrichtung nach Anspruch **15, dadurch gekennzeichnet, dass** die Nabe (22) eine zur Befestigung des Motors (29) vorgesehene Konsole (28) aufweist.

17. Einrichtung nach Anspruch **15** oder **16, dadurch gekennzeichnet, dass** die Muffe (24) mit einem die Steuerbahn (47) des Greiforgans (15) aufweisenden Flansch (39) ausgebildet ist.

## Claims

1. Device (1) for gathering print products (2) by way of insertion into a pocket-like container (6) in a conveying device (4) which moves around two spaced apart diverting wheels (7, 9), guided one behind the other and extending transversely to the conveying device (F) and with a feed opening at the upper end; it comprises along a conveying path between a feed station (10) for print products (2) and a removal station (11) for inserted print products (2) a stationary opening device (12) which opens print products (2) delivered fold first by a feeding device; and the opening device (12), which is designed as a rotor and establishes on the conveying path with the equi-directionally moving conveying device (4) a communal opening section (14) arranged opposite the feed openings of the accommodation container (6), **characterised in that** the opening section (14) forms a circular sector of the peripheral opening device (12).

2. Device according to Claim 1, **characterised in that** the opening device (12) is designed as an add-on.

3. Device according to Claim 1 or 2, **characterised in that** the opening device (12) comprises opening means which act on the free edge area of a print product (2) which has been inserted into the accommodation container (6).

4. Device according to Claim 3, **characterised in that** the opening device (12) is spaced peripherally on the rotor and associated with the accommodation container (6).

5. Device according to Claim 3 or 4, **characterised in that** a respective opening means is designed to be a grabbing element (15) which acts on a free edge of the rear side of the print product (2) and a separating element (16) which is insertible into the opened print product (2).

6. Device according to Claim 5, **characterised in that** the grabbing (15) and/or separating element (16) is associated with a support element (17) which is placeable onto the front side of a print product (2).

7. Device according to one of Claim 1 to 6, **characterised in that** the opening device (12) is in a driving manner linked to a motor (29), for example a revolution controlled electric motor.

8. Device according to one of Claims 3 to 7, **characterised in that** the opening device (12) comprises a hub (22) which rotates around an axis (23) arranged transversely to the conveying direction (F) to which is respectively mounted a support element (17) and/or a separating element (16) of the opening means.

9. Device according to Claim 8, **characterised in that** support element (17) and/or separating element (16) are arranged to be adjustable for changing the gap thereinbetween.

10. Device according to Claim 8 or 9, **characterised in that** support element (17) and separating element (16) are pivotably mounted on the hub (22) around an axis which extends approximately parallel to the conveying direction (F).

11. Device according to one of Claims 5 to 10, **characterised in that** the grabbing element (15) comprises a suction head (18) mounted on a pivotal arm which is mounted on the hub (22).

12. Device according to Claim 11, **characterised in that** the pivotal arm is linked to a roller (46) which engages a control path (47).

13. Device according to one of Claims 10 to 13, **characterised in that** the pivotal axes of the support element (17) and the separating elements (16) are respectively drivingly connected to a stationary control curve (37, 38).

14. Device according to Claim 13, **characterised in that** the pivotal axes of the support element (17) and the separating element (16) each comprise a toothed wheel (33, 34) which meshes with a toothed rod (35, 36) which is drivingly linked by a control roller to a stationary control curve (37, 38).

15. Device according to one of Claims 8 to 14, **characterised in that** the hub (22) is mounted on a sleeve (24) which is movable along the rotary axis (23) of the opening device (12).

16. Device according to Claim 15, **characterised in that** the hub (22) comprises a console (28) for mounting the motor (29).

17. Device according to Claim 15 or 16, **characterised in that** the sleeve (24) is designed to have a flange (39) with the control path (47) of the grabbing element (15).

## Revendications

1. Installation (1) d'assemblage par insertion de produits imprimés (2) dans des réceptacles (6) du genre poches qui sont guidés les uns à la suite des autres sur un convoyeur (4) circulant autour de deux roues de renvoi (7, 9) distantes l'une de l'autre, réceptacles qui s'étendent transversalement à la direction de transport (F) et présentent à l'extrémité supérieure une ouverture de chargement, l'installation présentant, le long d'un parcours de transport entre un poste (10) d'alimentation en produits imprimés (2) et un poste (11) d'enlèvement des produits imprimés insérés (2), un dispositif d'ouverture stationnaire (12) ouvrant les produits imprimés (2) alimentés avec le pli en avant par un dispositif de chargement, sachant que le dispositif d'ouverture (12), réalisé sous forme de rotor et formant sur le parcours de transport une section d'ouverture commune (14) avec le convoyeur (4) s'étendant dans le même sens, est disposé en vis-à-vis de l'ouverture de chargement des réceptacles (6), **caractérisée en ce que** la section d'ouverture (14) constitue un secteur de cercle du dispositif d'ouverture rotatif (12).

2. Installation selon la revendication 1, **caractérisée en ce que** le dispositif d'ouverture (12) est conçu activable.

3. Installation selon la revendication 1 ou 2, **caractérisée en ce que** le dispositif d'ouverture (12) présente des moyens d'ouverture agissant sur la région du bord libre d'un produit imprimé (2) inséré dans un réceptacle (6).

4. Installation selon la revendication 3, **caractérisée en ce que** le dispositif d'ouverture (12) est associé aux réceptacles (6) d'une manière répartie sur la circonférence du rotor.

5. Installation selon la revendication 3 ou 4, **caractérisée en ce qu'**un moyen d'ouverture respectif est réalisé sous la forme d'un organe de préhension (15) agissant sur un bord libre du côté arrière du produit imprimé (2) et d'un organe de séparation (16) pouvant être introduit dans le produit imprimé ouvert (2).

6. Installation selon la revendication 5, **caractérisée en ce qu'**un organe de soutien (17) pouvant être approché du côté avant d'un produit imprimé (2) est associé à l'organe de préhension (15) et/ou à l'organe de séparation (16).

7. Installation selon l'une des revendications 1 à 6, **caractérisée en ce que** le dispositif d'ouverture (12) est relié en entraînement à un moteur (29), par exemple à un moteur électrique à vitesse de rotation réglable.

8. Installation selon l'une des revendications 3 à 7, **caractérisée en ce que** le dispositif d'ouverture (12) présente un moyeu (22) tournant autour d'un axe (23) disposé transversalement à la direction de transport (F), moyeu sur lequel sont respectivement fixés un organe de soutien (17) et/ou un organe de séparation (16) des moyens d'ouverture.

9. Installation selon la revendication 8, **caractérisée en ce que** l'organe de soutien (17) et/ou l'organe de séparation (16) sont disposés avec possibilité de déplacement afin de modifier leur distance mutuelle.

10. Installation selon la revendication 8 ou 9, **caractérisée en ce que** l'organe de soutien (17) et l'organe de séparation (16) sont fixés sur le moyeu (22) à pivotement autour d'un axe s'étendant parallèlement à la direction de transport (F).

11. Installation selon l'une des revendications 5 à 10, **caractérisée en ce que** l'organe de préhension (15) présente une tête aspirante (18) fixée à un bras pivotant monté sur le moyeu (22).

12. Installation selon la revendication 11, **caractérisée en ce que** le bras pivotant est relié à un galet (46) s'engageant dans une voie de commande (47).

13. Installation selon l'une des revendications 10 à 12, **caractérisée en ce que** les axes de pivotement de l'organe de soutien (17) et de l'organe de séparation (16) sont respectivement reliés en entraînement à une came de commande stationnaire (37, 38).

14. Installation selon la revendication 13, **caractérisée en ce que** les axes de pivotement de l'organe de soutien (17) et de l'organe de séparation (16) présentent respectivement une roue dentée (33, 34) qui engrène avec une crémaillère (35, 36) qui est reliée en entraînement par un galet de commande à une came de commande stationnaire (37, 38).

15. Installation selon l'une des revendications 8 à 14, **caractérisée en ce que** le moyeu (22) est monté sur un manchon (24) pouvant coulisser le long de l'axe de rotation (23) du dispositif d'ouverture (12).

16. Installation selon la revendication 15, **caractérisée en ce que** le moyeu (22) présente une console (28) prévue pour la fixation du moteur (29).

17. Installation selon la revendication 15 ou 16, **caractérisée en ce que** le manchon (24) est pourvu d'une bride (39) présentant la voie de commande (47) de l'organe de préhension (15).
